# FASCICULE DE BREVET EUROPEEN

(11) **EP 2 704 944 B1**
(45) Date de publication et mention de la délivrance du brevet: **18.11.2015**
(21) Numéro de dépôt: 12718222.8
(22) Date de dépôt: 03.05.2012
(51) Int. Cl.: B63B 15/00, B63H 9/06

(54) **VOILIER COMPORTANT UNE STRUCTURE À FLOTTEUR MUNIE D'UN MÂT**
SEGELBOOT MIT EINER SCHWIMMERSTRUKTUR MIT EINEM MAST
SAILING BOAT COMPRISING A FLOAT STRUCTURE FITTED WITH A MAST

(30) Priorité: 05.05.2011 FR 1153847
(43) Date de publication de la demande: 12.03.2014
(73) Titulaire: Magnard Innovation, 75005 Paris (FR)
(72) Inventeur: FAY, Xavier, F-44100 Nantes (FR); MAGNARD, Patrice, F-75005 Paris (FR)
(74) Mandataire: Blot, Philippe Robert Emile
(86) Numéro de dépôt international: PCT/EP2012/058091
(87) Numéro de publication internationale: WO 2012/150291

(56) Documents cités:
- WO-A1-2010/116277
- US-A- 4 537 145
- US-A- 4 653 417

## Description

La présente invention concerne un voilier.

Plus particulièrement, l'invention concerne un voilier comportant une structure à flotteur sur laquelle est disposé au moins un mât dont le pied comporte des moyens de guidage en déplacement le long d'un organe de guidage transversal du voilier et dont ta portion intermédiaire, entre son pied et son extrémité libre, est reliée, à travers des moyens d'articulation selon un axe parallèle à l'axe longitudinal du voilier, à des moyens d'accrochage de celui-ci sur le reste du voilier.

Une telle structure est déjà décrite dans le document US 4,653,417.

En effet, ce document décrit un tel voilier qui se présente sous la forme d'un catamaran, dans lequel les moyens d'accrochage du mât sur le voilier se présentent sous la forme de deux brins s'étendant à partir du mât en direction des extrémités avant correspondantes des flotteurs du catamaran.

Une telle structure se traduit par le fait que, lorsque le pied de mât se déplace le long de l'organe de guidage transversal de ce voilier, le mât bascule vers l'arrière du voilier, ce qui réduit l'efficacité de la voile et induit un déplacement longitudinal du centre de voilure vers l'arrière et perturbe donc l'équilibre entre le centre anti-dérive et le centre de poussée vélique.

Avec une telle structure, lorsque le pied de mât se déplace le long de l'organe de guidage transversal de ce voilier, le centre de voilure se décale donc transversalement du coté "au vent", ce qui a pour effet d'augmenter le couple de chavirage.

Le but de l'invention est donc de résoudre ces problèmes.

A cet effet, l'invention a pour objet un voilier du type comportant une structure à flotteur sur laquelle est disposé au moins un mât dont le pied comporte des moyens de guidage en déplacement le long d'un organe de guidage transversal du voilier et dont la portion intermédiaire entre son pied et son extrémité libre est reliée, à travers des moyens d'articulation selon un axe parallèle à l'axe longitudinal du voilier, à des moyens d'accrochage de celui-ci sur le reste du voilier, caractérisé en ce que les moyens d'accrochage comprennent des moyens en forme de potence de support du mât dont l'extrémité supérieure comporte les moyens d'articulation du mât et dont l'extrémité inférieure comporte des moyens d'articulation sur le reste du voilier, selon un axe également parallèle à l'axe longitudinal du voilier.

Selon d'autres caractéristiques prises seules ou en combinaison du voilier selon l'invention :
- les moyens en forme de potence présentent une forme générale triangulaire dont l'extrémité supérieure est reliée au mât et dont l'extrémité inférieure est reliée au reste du voilier,
- le mât est monté coulissant par rapport aux moyens d'articulation de l'extrémité supérieure des moyens en forme de potence,
- le voilier présente un plan de symétrie longitudinale et l'extrémité inférieure des moyens en forme de potence est articulée sur le voilier dans ce plan de symétrie,
- l'extrémité supérieure des moyens en forme de potence est articulée sur le mât dans une zone située entre un quart et un tiers de sa hauteur,
- l'organe de guidage transversal du voilier est droit,
- l'organe de guidage transversal du voilier est cintré,
- l'extrémité inférieure des moyens en forme de potence comporte deux organes d'articulation séparés et alignés,
- la structure à flotteur comporte au moins deux flotteurs parallèles, le voilier se présentant sous la forme d'un catamaran, et
- la structure à flotteur comporte trois flotteurs parallèles, le voilier se présentant sous la forme d'un trimaran.

L'invention sera mieux comprise à l'aide de la description qui va suivre, donnée uniquement à titre d'exemple et faite en se référant au dessin annexé qui représente une vue en perspective illustrant un exemple de réalisation d'un voilier selon l'invention, sous la forme d'un catamaran.

On a en effet illustré sur cette figure, un voilier qui est désigné par la référence générale 1 et qui, dans l'exemple décrit, se présente sous la forme d'un bateau de type catamaran.

Celui-ci comporte alors une structure à flotteur et plus particulièrement une structure à au moins deux flotteurs parallèles, désignés par les références générales 2 et 3 sur cette figure.

De façon classique, ces deux flotteurs 2 et 3 sont raccordés par une structure de liaison désignée par la référence générale 4.

Bien entendu une autre forme par exemple à trois flotteurs peut également être envisagée, le bateau se présentant alors sous la forme d'un trimaran.

De façon classique également, cette structure à flotteur est munie d'au moins un mât désigné par la référence générale 5 de réception d'une voile désignée par la référence générale 6.

Comme cela a également été indiqué précédemment et comme cela est connu en soi comme par exemple du document US antérieur mentionné précédemment, ce mât 5 présente un pied de mât, désigné par la référence générale 7, qui comporte des moyens 8 de guidage en déplacement de ce pied de mât le long d'un organe de guidage transversal 9 du voilier.

De façon classique, ces moyens 8 de guidage comprennent par exemple un chariot déplaçable le long d'un rail de guidage du voilier 1.

La position de ce chariot le long de ce rail, est alors réglable par exemple par un opérateur embarqué par l'intermédiaire de tous moyens appropriés connus en soi comme par exemple des bouts, des moyens de déplacement motorisés, ...

Bien entendu, d'autres modes de réalisation de ces différents moyens peuvent être envisagés.

La portion intermédiaire du mât 5, c'est-à-dire la portion de celui-ci comprise entre son pied 7 et son extrémité libre, est reliée, à travers des moyens 10 d'articulation selon un axe parallèle à l'axe longitudinal du voilier 1, à des moyens d'accrochage de ce mât 5 sur le reste du voilier 1, ces moyens d'accrochage étant désignés par la référence générale 11 et étant placés à l'avant du mât.

Selon l'invention, ces moyens d'accrochage 11 comprennent des moyens en forme de potence de support du mât 5, désignés par la référence générale 12 sur cette figure et dont l'extrémité supérieure, désignée par la référence générale 13, comporte les moyens d'articulation 10 du mât 5 et dont l'extrémité inférieure, désignée par la référence générale 14, comporte des moyens d'articulation sur le reste du voilier 1 selon un axe également parallèle à l'axe longitudinal de ce voilier 1.

Dans l'exemple de réalisation décrit sur cette figure, les moyens en forme de potence 12 présentent une forme générale triangulaire dont l'extrémité supérieure 13 est reliée au mât 5 et dont l'extrémité inférieure 14 est reliée au reste du voilier 1.

De façon particulière, dans l'exemple décrit, le voilier 1 présente un plan de symétrie longitudinale et l'extrémité inférieure, désignée par la référence générale 14, des moyens en forme de potence 12, est articulée sur le voilier 1 dans ce plan de symétrie par exemple sur une poutre longitudinale 15 de celui-ci.

Dans l'exemple décrit également, l'extrémité inférieure 14 des moyens en forme de potence 12 comporte deux organes d'articulation séparés et alignés et désignés par les références générales 16 et 17.

L'extrémité supérieure 13 des moyens en forme de potence 12 est alors articulée sur le mât 5 dans une zone située entre un quart et un tiers de sa hauteur.

Bien entendu, d'autres modes de réalisation encore peuvent être envisagés et le mât 5 peut également être monté coulissant par rapport aux moyens d'articulation 10 de l'extrémité supérieure 13 des moyens en forme de potence 12.

Dans l'exemple décrit, l'organe de guidage transversal 9 du voilier 1, adapté pour coopérer avec les moyens de guidage du pied 7 du mât 5 présente une forme générale cintrée.

Cet organe peut par exemple s'inscrire dans un arc de cercle centré sur l'axe des moyens d'articulation 10.

Bien entendu, d'autres modes de réalisation encore peuvent être envisagés et une infinité de rayon de courbure est possible.

Cet organe peut également par exemple être droit et dans ce cas le mât peut alors être monté coulissant par rapport aux moyens d'articulation 10..

On conçoit alors que grâce à une telle structure, l'inclinaison du mât 5 dans un plan transversal du voilier 1 ne se traduit pas par le fait que ce mât 5 bascule vers l'arrière de celui-ci et n'induit pas de déplacement longitudinal du centre de voilure par rapport à la structure.

Ceci permet alors de maîtriser la position longitudinale du centre de poussée vélique, tout en facilitant les réglages et en améliorant la manoeuvrabilité du voilier 1.

Bien entendu, d'autres modes de réalisation encore peuvent être envisagés.

## Revendications

1. Voilier (1) du type comportant une structure à flotteur sur laquelle est disposé au moins un mât (5) dont le pied (7) comporte des moyens (8) de guidage de ses déplacements le long d'un organe de guidage transversal (9) du voilier (1) et dont la portion intermédiaire entre son pied (7) et son extrémité libre est reliée, à travers des moyens d'articulation (10) selon un axe parallèle à l'axe longitudinal du voilier (1), à des moyens d'accrochage (11) de celui-ci sur le reste du voilier (1), **caractérisé en ce que** les moyens d'accrochage (11) comprennent des moyens en forme de potence (12) de support du mât (5) dont l'extrémité supérieure (13) comporte les moyens d'articulation (10) du mât et dont l'extrémité inférieure (14) comporte des moyens d'articulation (16,17) sur le reste du voilier (1), selon un axe également parallèle à l'axe longitudinal du voilier (1).

2. Voilier (1) selon la revendication 1, **caractérisé en ce que** les moyens en forme de potence (12) présentent une forme générale triangulaire dont l'extrémité supérieure (13) est reliée au mât (5) et dont l'extrémité inférieure (14) est reliée au reste du voilier(1).

3. Voilier (1) selon la revendication 1 ou 2, **caractérisé en ce que** le mât (5) est monté coulissant par rapport aux moyens d'articulation (10) de l'extrémité supérieure (13) des moyens en forme de potence (12).

4. Voilier (1) selon l'une quelconque des revendications précédentes, **caractérisé en ce que** le voilier (1) présente un plan de symétrie longitudinale et **en ce que** l'extrémité inférieure (14) des moyens en forme de potence (12) est articulée sur le voilier (1) dans ce plan de symétrie.

5. Voilier (1) selon l'une quelconque des revendications précédentes, **caractérisé en ce que** l'extrémité supérieure (13) des moyens en forme de potence (12) est articulée sur le mât (5) dans une zone située entre un quart et un tiers de sa hauteur.

6. Voilier (1) selon l'une quelconque des revendications précédentes, **caractérisé en ce que** l'organe de guidage transversal (9) du voilier (1) est droit.

7. Voilier (1) selon l'une quelconque des revendications 1 à 5, **caractérisé en ce que** l'organe de guidage transversal (9) du voilier (1) est cintré.

8. Voiler (1) selon l'une quelconque des revendications précédentes, **caractérisé en ce que** l'extrémité inférieure (14) des moyens en forme de potence (12) comporte deux organes d'articulation (16,17) séparés et alignés.

9. Voilier (1) selon l'une quelconque des revendications précédentes, **caractérisé en ce que** la structure à flotteur comporte au moins deux flotteurs parallèles (2,3), le voilier se présentant sous la forme d'un catamaran.

10. Voilier (1) selon l'une quelconque des revendications précédentes, **caractérisé en ce que** la structure à flotteur comporte trois flotteurs parallèles, le voilier se présentant sous la forme d'un trimaran.

## Patentansprüche

1. Segelboot (1) der Bauart, die eine schwimmende Struktur aufweist, auf der mindestens ein Mast (5) angeordnet ist, dessen Fuß (7) Führungsmittel (8) seiner Verlagerungen entlang eines transversalen Führungsorgans (9) des Segelboots (1) aufweist und dessen Übergangsabschnitt zwischen seinem Fuß (7) und seinem freien Ende mit Hilfe von Gelenkmitteln (10) gemäß einer Achse, die parallel zur Längsachse des Segelboots (1) ist, mit Verankerungsmitteln (11) desselben auf dem Rest des Segelboots (1) verbunden ist, **dadurch gekennzeichnet, dass** die Verankerungsmittel (11) Stützmittel in Auslegerform (12) des Masts (5) umfassen, deren oberes Ende (13) die Gelenkmitteln (10) des Masts aufweist und deren unteres Ende (14) Gelenkmittel (16, 17) auf dem Rest des Segelboots (1) aufweist, gemäß einer Achse, die ebenfalls parallel zur Längsachse des Segelboots (1) ist.

2. Segelboot (1) nach Anspruch 1, **dadurch gekennzeichnet, dass** die Mittel in Auslegerform (12) eine allgemeine dreieckige Form aufweisen, deren oberes Ende (13) mit dem Mast (5) verbunden ist und deren unteres Ende (14) mit dem Rest des Segelboots (1) verbunden ist.

3. Segelboot (1) nach Anspruch 1 oder 2, **dadurch gekennzeichnet, dass** der Mast (5) im Verhältnis zu den Gelenkmitteln (10) des oberen Endes (13) der Mittel in Auslegerform (12) gleitend montiert ist.

4. Segelboot (1) nach einem der vorangehenden Ansprüche, **dadurch gekennzeichnet, dass** das Segelboot (1) eine längliche Symmetrieebene aufweist und dass das untere Ende (14) der Mittel in Auslegerform (12) auf dem Segelboot (1) in dieser Symmetrieebene angelenkt ist.

5. Segelboot (1) nach einem der vorangehenden Ansprüche, **dadurch gekennzeichnet, dass** das obere Ende (13) der Mittel in Auslegerform (12) auf dem Mast (5) in einer Zone angelenkt ist, die sich zwischen einem Viertel und einem Drittel seiner Höhe befindet.

6. Segelboot (1) nach einem der vorangehenden Ansprüche, **dadurch gekennzeichnet, dass** das transversale Führungsorgan (9) des Segelboots (1) gerade ist.

7. Segelboot (1) nach einem der Ansprüche 1 bis 5, **dadurch gekennzeichnet, dass** das transversale Führungsorgans (9) des Segelboots (1) gebogen ist.

8. Segelboot (1) nach einem der vorangehenden Ansprüche, **dadurch gekennzeichnet, dass** das untere Ende (14) der Mittel in Auslegerform (12) zwei getrennte und aufgereihte Gelenkorgane (16, 17) aufweist.

9. Segelboot (1) nach einem der vorangehenden Ansprüche, **dadurch gekennzeichnet, dass** die schwimmende Struktur mindestens zwei parallele Schwimmer (2, 3) aufweist, wobei das Segelboot die Form eines Katamarans aufweist.

10. Segelboot (1) nach einem der vorangehenden Ansprüche, **dadurch gekennzeichnet, dass** die schwimmende Struktur drei parallele Schwimmer aufweist, wobei das Segelboot die Form eines Trimarans aufweist.

## Claims

1. A sailing boat (1) of the type comprising a float structure to which is fitted at least one mast (5) whereof the foot (7) comprises means (8) for guiding its movements along a transverse guidance member (9) of the sailing boat (1) and whereof the intermediate portion between its foot (7) and its free end is connected, through articulation means (10) along an axis parallel to the longitudinal axis of the sailing boat (1), to means (11) for attaching said articulation means to the remainder of the sailing boat (1), **characterized in that** the attachment means (11) comprise means in the form of a bracket (12) for supporting the mast (5), the upper end (13) of which comprises the articulating means (10) of the mast and the lower end (14) of which comprises means (16, 17) for articulation to the remainder of the sailing boat (1), along an axis that is likewise parallel to the longitudinal axis of the sailing boat (1).

2. The sailing boat (1) according to claim 1, **characterized in that** the bracket (12) means have a generally triangular shape whereof the upper end (13) is connected to the mast (5) and the lower end (14) is connected to the rest of the sailing boat (1).

3. The sailing boat (1) according to claim 1 or 2, **characterized in that** the mast (5) is slidingly mounted relative to the articulating means (10) of the upper end (13) of the bracket means (12).

4. The sailing boat (1) according to any one of the preceding claims, **characterized in that** the sailing boat (1) has a longitudinal plane of symmetry and the lower end (14) of the bracket means (12) is articulated on the sailing boat (1) **in that** plane of symmetry.

5. The sailing boat (1) according to any one of the preceding claims, **characterized in that** the upper end (13) of the bracket means (12) is articulated on the mast (5) in an area situated between one quarter and one third of its height.

6. The sailing boat (1) according to any one of the preceding claims, **characterized in that** the transverse guidance member (9) of the sailing boat (1) is straight.

7. The sailing boat (1) according to any one of claims 1 to 5, **characterized in that** the transverse guidance member (9) of the sailing boat (1) is curved.

8. The sailing boat (1) according to any one of the preceding claims, **characterized in that** the lower end (14) of the bracket means (12) includes two separate and aligned articulation members (16, 17).

9. The sailing boat (1) according to any one of the preceding claims, **characterized in that** the float structure includes at least two parallel floats (2, 3), the sailing boat assuming the form of a catamaran.

10. The sailing boat (1) according to any one of the preceding claims, **characterized in that** the float structure comprises three parallel floats, the sailing boat assuming the form of a trimaran.
